# EUROPÄISCHE PATENTSCHRIFT

(11) **EP 1 897 037 B1**
(45) Veröffentlichungstag und Bekanntmachung des Hinweises auf die Patenterteilung: **02.11.2011**
(21) Anmeldenummer: 06753857.9
(22) Anmeldetag: 24.05.2006
(51) Int. Cl.: G06K 19/07, H05K 3/00, B41J 2/14, B41J 2/16, G09G 3/36, G09F 9/37, G02F 1/139, G02F 1/167, G03G 17/04, G09G 3/34, B41J 3/407

(54) **SICHERHEITS-/WERTDOKUMENT MIT KONTAKTLOSEM INTERFACE UND BISTABILEM DISPLAY**
SECURITY DOCUMENT OR VALUABLE DOCUMENT COMPRISING A CONTACTLESS INTERFACE AND A BI-STABLE DISPLAY
DOCUMENT DE SECURITE/VALEUR A INTERFACE SANS CONTACT ET AFFICHAGE BISTABLE

(30) Priorität: 30.06.2005 DE 102005030627
(43) Veröffentlichungstag der Anmeldung: 12.03.2008
(73) Patentinhaber: Bundesdruckerei GmbH, 10958 Berlin (DE)
(72) Erfinder: PAESCHKE, Manfred, 16352 Basdorf (DE); MUTH, Oliver, 12277 Berlin (DE); LEOPOLD, André, 10119 Berlin (DE); KUHN, Christian, 75005 Paris (FR); DRESSEL, Olaf, 14641 Wustermark (DE); HOPPE, Andreas, 12683 Berlin (DE); BEYER-MEKLENBURG, Günter, 16816 Neuruppin (DE); PFLUGHOEFFT, Malte, 13347 Berlin (DE); KUNATH, Christian, 12203 Berlin (DE)
(74) Vertreter: Leske, Thomas
(86) Internationale Anmeldenummer: PCT/EP2006/004981
(87) Internationale Veröffentlichungsnummer: WO 2007/003247

(56) Entgegenhaltungen:
- EP-A- 1 345 116
- WO-A-2004/068389
- WO-A2-2004/088582
- WO-A2-2005/024595
- DE-A1- 4 202 265
- US-A- 3 787 839
- US-A1- 2003 011 868
- US-A1- 2003 100 654
- US-A1- 2003 156 090
- US-A1- 2006 049 263
- US-B1- 6 459 418
- US-B1- 6 830 192

## Beschreibung

Die Erfindung betrifft Sicherheits- oder Wertdokument mit einer Einrichtung zur kontaktlosen Kommunikation mit einem externen Lese- und/oder Schreibgerät.

Dokumente mit personen- und dokumentbezogenen Daten, wie z.B. Identifikationskarten, Reisepässe, Personalausweise, Führerscheine, Kredit- und Scheckkarten, Kundenausweise, Fahrausweise und dgl., werden oftmals mit integrierten Schaltkreiskomponenten in Form eines kontaktbehafteten oder kontaktlosen Chipmoduls versehen. Bekannt ist hierfür auch die Verwendung eines sog. Dual-Interface Chips, der nicht nur über Kontakte arbeitet, sondern zusätzlich auch über eine kontaktlose Schnittstelle verfügt. Bei Verifikations-, Identifikations- und Authentifikationsprozessen ermöglichen diese Chipmodule eine hohe Effizienzsteigerung. Dabei spielen Geschwindigkeit und Zeiteffizienz ebenso wie die Sicherheit der Prüfprozesse eine entscheidende Rolle. Der Vorgang der Personen- und Dokumentenüberprüfung kann beispielsweise neben der visuellen Kontrolle auch elektronisch mit direktem Ohmschen Kontakt zum Chipmodul sowie kontaktlos über verschiedene drahtlose Kommunikationslösungen sowie mit einer Dual-Interface-Lösung erfolgen. Gemäß dem Stand der Technik werden dabei hochintegrierte Schaltkreise (engl. Integrated Circuit, IC) auf Siliziumbasis mit wenigen mm² Siliziumfläche verwendet. Diese Lösung bietet eine hohe Funktionsvielfalt auf kleinstem Raum. Diese mikroskopische Feinheit muss durch diverse Technologien an die relativ groben Kommunikationsstrukturen, eines Kontaktchipmoduls, Dual-Interface-Moduls oder Kontaktlosmoduls, die beiden letzten mit Antennenstrukturen, angepasst werden. Neben den klassischen Modulen mit Drahtbondtechnik werden vermehrt Module mittels Flipchiptechnologien mit den unterschiedlichen Kontaktierungsprozessen verwendet. Die diversen Qualitätsanforderungen sind beispielsweise in der ISO 10373 festgehalten.

Aus der EP 1 073 993 B1 und US 6,830,192 ist ein aus Papier gefertigtes Substrat mit einem integrierten Schaltkreis für Sicherheitsdokumente und Banknoten bekannt. Diese integrierte Schaltung ist kontaktlos auslesbar. Sie ist auf der Basis eines halbleitenden organischen Polymers konzipiert und Teil eines diffraktiven Sicherheitselements in Form einer Folie (z.B. Hologramme, Kinegram, Excelgram etc.), wobei zusätzliche Sicherheitsmerkmale in Form von speziellen Farben/Farbstoffen mit einschlägig bekannten Lumineszenzmaterialien vorhanden sein können. Im integrierten Schaltkreis kann ein Code gespeichert werden, der biometrische Daten, wie Fingerabdrücke oder das Portrait des Dokumenteninhabers enthält.

Die Druckschrift WO 2004/068389 betrifft ein Verfahren zur Herstellung metallischer Strukturen auf einem Substrat wie beispielsweise Plastik oder Gewebe. Sie bezieht sich im Kern auf die Herstellung elektrisch leitender Verbindungen zwischen elektronischen Baugruppen, die zuvor oder zumindest gesondert auf dem Substrat angeordnet sind. Zur Bildung der gewünschten Leiterbahnen werden, beispielsweise mittels des Inkjets-Verfahrens, ein Metallsalz und ein Reduktionsmittel aufgedruckt. Aufgrund der zwischen den beiden Komponenten ablaufenden Redox-Reaktion bilden sich entsprechend dem aufgedruckten Muster metallische Strukturen. Was die Anwendung des bekannten Verfahrens angeht; so sollen u.a. Sicherheitsdokumente wie ID-Dokumente, RFIDs oder Smartcards hergestellt werden. Die RFID-Tauglichkeit beinhaltet zugleich die Kommunikationsfähigkeit mit einem externen Schreib- und Lesegerät. Das Verfahren soll ferner bei der Herstellung von Displays Anwendung finden.

In der Druckschrift US 2003/0156090 A1, von der die Erfindung im Patentanspruch 1 ausgeht, wird anhand der Fig. 1 ein bistabiles Anzeigenfeld für Preisschilder beschrieben, die mit einer Einrichtung zur kontaktlosen Kommunikation ausgestattet sind und die per Fernsteuerung be - schrieben und aktualisiert werden können. Das Anzeigenfeld ist typischerweise ein Flüssigkris - tall-Display, das beispielsweise im Druckverfahren hergestellt wird. Angesprochen ist auch ein Einsatz solcher LCD-Displays in Smartcards, also in Sicherheitsdokumenten, die einen integrierten Schaltkreis enthalten.

Aus der Druckschrift DE 42 02 265 A1 ist eine IC-Karte mit einem LCD-Display und einem Tastenfeld bekannt, über das vom Benutzer Daten eingeschrieben werden können. Die IC-Karte ist auf einer Leiterplatte aufgebaut, auf deren Oberseite Kontaktelemente aufgebracht sind. Die Kontaktelemente sind durch Zwischenräume voneinander getrennt, an denen die IC-Karte jeweils dünner und schwächer ist. Um einen Bruch an solchen Stellen zu verhindern, werden die Leitungen auf der Unterseite der Leiterplatte so geführt, dass sie an den Stellen der genannten Zwischenräume eine Verstärkung der IC-Karte bilden.

Die WO 2005 / 024 595 und die US 2005 / 134 461 offenbaren drucktechnisch hergestellte Anzeigevorrichtungen.

Die Verwendung leitfähiger Polymere für die Herstellung von RFID-Antennen ist aus der WO 2004 / 088 582 und der US 2006 / 181 478 bekannt.

Das Patent US 6 459 418 B1 beschreibt ein drucktechnisch hergestelltes Display, das auf einem gekapselten Material basiert und sowohl mit eigener Energieversorgung als auch (aus Gründen der Energieersparnis) bistabil ausgeführt sein kann. In einer Ausführungsform wird das Display über Funk ferngesteuert. Es kann beispielsweise an einem Bucheinband oder Katalog untergebracht werden.

Die Druckschrift US 2003/0011868 A1 betrifft ebenfalls ein elektrophoretisches Display, das bistabil ausgebildet und in einer Chipkarte enthalten sein kann. Es ist die Möglichkeit angesprochen, das Display im Druckverfahren aufzubringen. Das Display besteht im Wesentlichen aus einer fotoleitenden Schicht und einer elektrophoretischen Schicht. Wird der Fotoleiter belichtet, so erhöht sich an den belichteten Stellen seine Leitfähigkeit. Durch Anlegen eines elektrischen Feldes wird dann das Bild auf die elektrophoretische Schicht übertragen.

Aus der Druckschrift EP 1 345 116 A1 ist ein Preisschild bekannt, das per Fernsteuerung beschrieben und gelesen werden kann. Es kann sich aber auch um ein Sicherheits- und Wertdokument handeln. Es enthält eine Antenne zur kontaktlosen Kommunikation, einen Prozessor mit Speicher sowie ein bistabiles Display, das keine eigene Batterie zur Energieversorgung benötigt. Das Display basiert auf druckbarer elektronischer Tinte. Es wird ein Aufbau beschrieben, in dem die vorgenannten Elemente schichtweise übereinander angeordnet sind.

Der Erfindung liegt die Aufgabe zugrunde, weitere Verbesserungen für Wert- und Sicherheitsdokumente bereitzustellen.

Die Aufgabe wird durch den Gegenstand der unabhängigen Ansprüche gelöst.

Hierbei werden erfindungsgemäß drucktechnisch herstellbare bistabile Anzeigeelemente und die hierfür notwendigen Treiberlogikschaltungen verwendet. Ebenso wird die Schaltung zur Nutzung des RFID Feldes, sowohl was die Energieversorgung anbelangt, als auch was das Einschreiben und Lesen von Information in/aus dem Anzeigefeld betrifft, drucktechnisch realisiert.

Unter einem bistabilen Element wird beispielsweise ein Element auf organischer bistabil einstellbarer Funktionsschicht verstanden, wie es in der WO 2004/068534 A2 beschrieben wird. Für die genannten Anzeigefelder können auch elektrophoretische Lösungen sowie Flüssigkristalle oder ferroelektrische Lösungen eingesetzt werden. Dabei kann die elektrische Anzeigestruktur nur in einer Ebene als wesentlicher Vorteil genützt werden. Es werden dabei die diversen paarweisen Elektroden der Bildpunkte nicht übereinander sondern lateral in einer Ebene nebeneinander angeordnet.

Ein bistabiles Anzeigenfeld kann selbst als elektronischer Speicher für die im Dokument drucktechnisch ausgeführte elektronische Schaltung dienen.

Von Vorteil ist, dass das bistabile Anzeigefeld über die bidirektionale Treiberschaltung programmier- und auslesbar ist, wobei die Programmierung über im Dokument ausgebildete kapazitive Kopplungsfelder oder über ein induktives Spulenfeld erfolgt. Im Falle der kapazitiven Kopplung sind flächige Elektrodenelemente nebeneinander oder übereinander im Dokument vorgesehen. Über entsprechende Gegenelektroden, die im Lese-/ Schreibgerät angeordnet sind, kann so nicht nur eine effiziente Energieversorgung sondern mit geeigneten Modulationstechniken auch der Schreibvorgang zur Personalisierung oder zum Eintragen produktspezifischer Daten bewirkt werden.

Vorzugsweise ist die Programmierung irreversibel. Sie erfolgt nach einem Ausführungsbeispiel unter Einwirkung einer erhöhten Temperatur, insbesondere unter Einwirkung einer Temperatur über 40°C, oder unter Beaufschlagung mit elektromagnetischer Strahlung, insbesondere im Bereich des nahen Infrarot (NIR). Hierdurch lässt sich die notwendige Energie zur Personalisierung reduzieren, weil die strahlungstechnische Beaufschlagung die Barriere für eine bistabile Zustandsänderung erniedrigt, so dass auch geringere Spannungsimpulse hierfür ausreichen. Im Bereich kurzwelliger Strahlung sind es im wesentlichen photoinduzierte Effekte, die hier eingesetzt werden können, im Bereich des NIR lässt sich mit Vorteil der Effekt nutzen, dass eine derartige Strahlung durch bestimmte Druckfarben sowie NIR-transparente und ansonsten opake Kunststofffolien nicht absorbiert wird. Dadurch können darunter liegende NIR-absorbierende Strukturen mit der eingebrachten Strahlung wechselwirken.

Des Weiteren kann das Dokument während oder nach der Programmierung durch Zuführung von Energie und nachfolgend daraus induzierten chemisch/physikalischen Prozessen unveränderbar gemacht werden. Diese Fixierung kann beispielsweise durch elektromagnetische Strahlung (Röntgen - Mikrowellenbereich), durch thermische Energie (Erwärmung, Abkühlung) durch magnetische Felder (Permanentmagnete), durch Druck (Pressen, Prägen) oder durch eine Kombination aus den genannten Energieformen induziert werden. Beispiele für chemisch/physikalische Fixierungsprozesse sind z.B. das Farbfilm-Entwicklungsverfahren (Polaroid) oder Festphasenumwandlungen (CD, DVD). Prinzipiell können die erfindungsgemäßen Fixierungsverfahren Redoxreaktionen (z.B. wie beim Dichromat-Gelatine-Farbfilm), Polymerisationen (Photopolymere in der Holographie), photoinduzierte Umlagerungen (z.B. wie beim Bacterio-Rhodopsin) und andere Effekte enthalten. Auch eine reversible Fixierung ist möglich, beispielsweise in Form einer photochemischen Umlagerung.

Der Programmiervorgang kann beispielsweise unter entsprechender Abschirmung (Faradaykäfig) erfolgen. Damit kann eine größere RFID-Energie zur Verfügung gestellt werden, als es nach den diversen, von Land zu Land unterschiedlichen Standards erlaubt ist, die für Menschen unbedenkliche Grenzwerte festlegen.

Neben der Verwendung der vorgenannten RFID-Versorgungs- und Kommunikationsmethoden können je nach Anordnung der auf dem Dokument verteilten Anzeige- und Speicherelemente sehr unterschiedliche Frequenzbänder, gegebenenfalls auch in Kombination, zum Einsatz kommen.

Des Weiteren kann im Dokument eine lochartige Ausnehmung, um die eine Spule verlegt ist, vorgesehen sein. Die Energieeinspeisung und auch gegebenenfalls die Informationsübertragung erfolgt dann über einen in diese Ausnehmung greifenden Induktionskern.

Auf dem Dokument können mehrere Anzeige- und Speicherelemente verteilt werden, wobei die Speicherelemente im einfachsten Fall mit einer binären Ja/Nein-Information versehen sind. Ebenso lassen sich aber auch matrixartige Speicherelemente mit entsprechender serieller Treiberlogik einsetzen.

Besonders vorteilhaft ist, wenn die bildmäßige Darstellung im Anzeigefeld 3 steganographisch versteckte Information enthält. Damit wird die Sicherheit gegen Missbrauch und Fälschungen weiter erhöht.

Das Anzeigefeld des erfindungsgemäßen Sicherheits- oder Wertdokuments wird vorzugsweise durch eine im Dokument integrierte Abschirmung nach Art eines Faradayschen Käfigs gegen verändernde Eingriffe geschützt.

Eine vorteilhafte Ausführung des Sicherheits- oder Wertdokument besteht darin, dass für das Anzeigefeld nicht nur passive sondern auch aktiv strahlende Elemente wie beispielsweise drucktechnisch hergestellte OLED-Systeme in Frage kommen. Solche OLED-Anzeigenfelder können monochrom oder mehrfarbig ausgeführt sein. Vorzugsweise ist dabei eine Pufferbatterie im Dokument integriert, die aufladbar ist. Sie ist insbesondere mit einem ersten Taster verbunden, mit dem das Anzeigefeld aktiviert werden kann. Ein anderer Taster kann vorgesehen sein, um einen kontaktlosen Sendevorgang auszulösen. Gegebenenfalls ist zur zusätzlichen Energieversorgung als Energiepuffer ein Solarzellenelement einzusetzen.

Wesentlich ist, dass das Sicherheits- oder Wertdokument neben der Schaltung ein Anzeigefeld sowie eine einschlägig bekannte Antennenperipherie enthält, die erfindungsgemäß jeweils drucktechnisch hergestellt sind und das Dokument damit RFID-fähig ist. Die hier eingesetzte sog. Polymerelektronik basiert dabei u.a. auf der Verwendung intrinsisch (halb-)leitender polymerer Pasten, womit sich drucktechnisch elektronische Schaltungen mit passiven und aktiven Komponenten, insbesondere mit bipolaren Dioden und Transistoren herstellen lassen. Damit kann die Verwendung von ICs und damit von teuren einkristallinen Halbleitersubstraten auf der Basis von Silizium vermieden werden.

Die drucktechnische Herstellung erfolgt mit den üblichen Druckverfahren. Die Drucktechniken umfassen dabei den Stand der Technik und beinhalten die einschlägig bekannten Tief-, Hoch-, Flach- und Durchdruckverfahren wie beispielsweise Stichtiefdruck, Flexodruck, Letterset, Offset- und Siebdruck, beinhalten aber auch digitale Druckverfahren wie beispielsweise Ink-Jet oder Transfer-Druckverfahren, welche die aufwändigen Halbleiterstrukturierungsmethoden bei herkömmlichen mit einem Chipmodul ausgestatteten Sicherheitsdokumenten ersetzen.

In Versuchen haben sich das Inkjetdruckverfahren und die Additivtechnik als besonders flexibel und geeignet herausgestellt. Hierfür sind eine Reihe von Faktoren zu benennen. Inkjetdrucker sind kostengünstige digital steuerbare Drucksysteme. Die Verfahren sind soweit entwickelt, dass mittels Selfalignement-Methoden, wie sie z.B. in WO 01/46987 oder in US 2004/0175963 beschrieben sind, Strukturen bis zu einigen 100 nm realisierbar sind. Inkjetdruckverfahren bieten gute Kantenbedeckung sowie höchste Positioniergenauigkeit und können auf Glassubstraten, Polymerschichten und Papiersubstraten verwendet werden. Sie sind außerdem für den sequentiellen Aufbau mehrlagiger Schaltungen geeignet und haben sich bereits im Bereich der Displayherstellung und hochintegrierter Multilayer-Leiterplattenanwendungen bewährt. Sie lassen sich überdies mit anderen in der Sicherheits-Drucktechnik verwendeten Druckverfahren kombinieren.

Für RFID Elemente werden Antennen in Spulenform, beispielsweise im 13,56 MHz Bereich, sowie Dipolantennen, beispielsweise im UHF Bereich bei 860 MHz bis 940 MHz oder im 2,45 GHz Mikrowellenbereich benötigt. Derartige Antennen können sehr effizient mittels konventioneller Druckverfahren hergestellt werden. Bei Dipolantennen kommen überdies dünnere Schichten und geringere Leiterbahnbreiten zum Einsatz, weil hier die Anforderungen an die elektrischen Parameter verglichen mit den Güteanforderungen bei einer Antennenspule wesentlich geringer sind. Mit elektrisch leitfähigen Druckpasten sind daher Antennen kostengünstig herstell- und kontaktierbar.

Eine ganz wesentliche Rolle spielen Stufen im Bereich der Kanten der elektrisch leitfähigen, isolierenden oder halbleitenden Strukturen. Insbesondere können Probleme auftreten, wenn eine 5 µm bis 10 µm dicke Strukturkante mit einer 0,5 µm bis 3 µm dicken Struktur gekreuzt werden muss. Das Inkjetdruckverfahren hat sich diesbezüglich als sehr flexibel erwiesen, da es :berührungslos arbeitet und Kanten ohne Unterbrechungen druckbar sind. Aufgrund der geringen Tinten-Viskosität ist einerseits eine hohe Fließfähigkeit gegeben, andererseits kann digital ein entsprechend verstärkter Auftrag oder ein Mehrfachauftrag programmiert werden. Neben diesen Möglichkeiten bietet sich noch ein Präge- und Einebnungsverfahrensschritt an, der nach jedem additiven Strukturierungsschritt mit einer Prägewalze oder -platte ausgeführt wird, wobei der Einebnungsvorgang zusätzlich durch Wärmeeinwirkung unterstützt werden kann.

Weitere Vorteile und Merkmale der Erfindung ergeben sich aus der nachfolgenden Beschreibung von Ausführungsbeispielen.

Es zeigen:
- Fig. 1:: Ein erstes Ausführungsbeispiel eines drucktechnisch hergestellten RFID-tauglichen Dokuments in Form einer ID Karte mit spulenförmiger Antenne;
- Fig. 2:: Ein zweites Ausführungsbeispiel eines drucktechnisch hergestellten RFID-Dokuments mit dipolartiger Antenne;
- Fig. 3:: Ein Ausführungsbeispiel eines drucktechnisch hergestellten RFID-Dokuments in Form eines Reisepasses mit flächigen Elektroden zur kapazitiven Einkopplung;

In Fig. 1 ist ein schematisches Blockschaltbild eines drucktechnisch hergestellten RFID-Dokuments 1 mit einem bistabilen Anzeigeelement 3, einem bidirektionalen Treiber 5 und einer entsprechenden Logik 2 dargestellt.

Das Dokument kommt ohne IC-Modul auf Silizium basis aus. Im dargestellten Beispiel ist die Antenne 4 als eine am Rand der ID-Karte umlaufende Spule für den HF-Bereich, insbesondere bei 13,56 MHz ausgebildet. Der Logik 2 obliegt die Aufgabe, die Energieversorgung sowie die Ein- und Ausgabe von Information zu steuern. Die Logik 2 kann synchron, also als reine Lese- und Schreiblogik für das Anzeigefeld 3 in der Art einer Speicherchipkarte arbeiten, sie kann aber auch asynchron nach Art einer Prozessorchipkarte organisiert sein. Die Logik 2 beinhaltet dabei zumindest die beiden Einheiten Modulator/Demodulator 11 zur Modulation bzw. Demodulation von RFID-Information sowie den Controller 12 zum Lesen und Schreiben des Anzeigefeldes 3. Letzteres bildet dabei das elektrisch programmierbare Speicherfeld, das mittels bidirektionalem Treiber 5 und Logik 2 bzw. Controller 12 nach der Programmierung bzw. Personalisierung auch ausgelesen und derart das Anzeigefeld 3 als elektrisch programmierbares Read-Only-Memory (PROM) verwendet werden kann. Die Speicherausbildung des Anzeigenfeldes 3 mit dem bidirektionalen Treiber ist daher als EEPROM (Electrical Erasable PROM) oder als EPROM (Erasable programmable ROM) ausbildbar, kann also in beiden Fällen elektrisch programmiert werden und elektrisch oder mit UV-Licht gelöscht werden. Neben diesen beiden Arten der reversiblen Gestaltung des Anzeigenfeldes sind weitere Löschungsvarianten möglich, insbesondere durch Erhöhung der Temperatur oder des Druckes. In speziellen Fällen wird es jedoch sinnvoll sein, einen irreversiblen elektrischen Schreibvorgang zu wählen. In allen Varianten der Herstellung eines irreversiblen Anzeigefeldes muss jedoch darauf geachtet werden, dass der elektrische Auslesevorgang, also die ROM Funktion des Anzeigefeldes voll erhalten bleibt.

Der Inhalt des Anzeigefeldes, beispielsweise eines Gesichtsbildes 10, ist in Authentifikations- und Verifikationsprozessen, in denen also die Echtheit des Dokuments bzw. die Übereinstimmung der personenbezogenen Daten mit der das Dokument vorlegenden Person überprüft wird, auslesbar. Aus diesem Grunde ist die Treiberschaltung 5 bidirektional und für einen seriellen Informationsfluss ausgelegt.

Das Anzeigefeld 3 ist mit einer Abschirmung 6 versehen, die das Anzeigefeld 3 umgibt. Im gezeigten Beispiel ist in Richtung der Ober- und Unterseiten des Dokuments in diesem eine dünne, weitgehend transparente und elektrisch leitfähige Schicht (z.B. aus ITO = Indium-Tin-Oxide) ausgebildet, die das Anzeigefeld beiderseits überdeckt. Auf diese Weise wird eine Art Faradayscher Käfig gebildet, der eine selektive Feldeinprägung und Veränderung des Anzeigeninhalts verhindert.

Die Fig. 2 zeigt eine weitere Ausführungsform der Erfindung in Form eines RFID-tauglichen Dokuments 1. Das schematisch dargestellte Blockschaltbild zeigt ein drucktechnisch hergestelltes bistabiles Anzeigefeld 3 mit einem bidirektionalen Treiber 5, einer entsprechenden Logik 2 und einer dipolartigen Antenne 4, die im UHF-Frequenzbereich bei etwa 860 Mhz bis 940 MHz betrieben wird. Auch andere Frequenzen, beispielsweise im Mikrowellenbereich bei z.B. 2,45 GHz sind möglich. Die Eigenschaften der Polymerelektronik, insbesondere die Beweglichkeit der Ladungsträger und die erforderliche Schaltgeschwindigkeiten erfordern dabei Feldeffekttransistoren und bipolare Dioden, insbesondere für die Gleichrichtung der RFID-Signale.

Im gezeigten Beispiel der Fig. 2 wird wiederum das Anzeigefeld 3 mit der Information initialisiert und programmiert In Authentifikations- und Verifikationsprozessen ist die gespeicherte Information auslesbar, weshalb die Treiberschaltung 5 wiederum bidirektional für seriellen Informationsfluss ausgelegt ist. Modulator/Demodulator 11 und Controller 12 sind wie im Beispiel der Fig. 1 ausgelegt. Mit 6 ist wiederum eine Abschirmung bezeichnet, die beiderseits zu den Oberflächen des Wertdokuments hin das Speicherelement 3 überdeckt.

Die Fig. 3 zeigt in Analogie zu Fig. 1 ein schematisches Blockschaltbild eines drucktechnisch hergestellten RFID-Dokuments 1 in Form eines Reisepasses mit einem bistabilen Anzeigelement 3, einem bidirektionalen Treiber 5 und entsprechender Logik 2. Auf dem Anzeigefeld 3, das durch die Abschirmung 6 gesichert ist, sind biometrische Daten, beispielsweise das Gesichtsbild 10 darstellbar. Die Antenne 4 ist spulenförmig im Randbereich des Dokuments ausgebildet und umgibt Anzeigeelement 3, Treiber 5, Controller 12, Modulator/Demodulator 11, I-CAO-Zeile 7 sowie zwei flächige Elektroden 8, 9, die als kapazitive Kopplungsfelder dienen. Die zusätzlichen Kopplungselemente 8, 9 dienen primär der Energieversorgung. Über sie kann aber auch beim Personalisierungsvorgang die Programmierung des Anzeigefeldes 3 erfolgen.

Statt kapazitiv kann die Energieeinkopplung auch induktiv erfolgen. Bei Ausbildung flächiger kapazitiver Kopplungsfelder, wie in Fig. 3 dargestellt, kann in einem Lese-/Schreibgerät relativ hohe Energie in die Schaltungselemente 2, 11, 12 eingebracht werden, was die Programmierung des Anzeigefeldes 3 wesentlich erleichtert.

## Patentansprüche

1. Verfahren zur Herstellung eines Sicherheits- oder Wertdokuments, das Dokument enthaltend
- eine Logikschaltung (2, 12),
- ein bistabiles Anzeigefeld (3) zur Speicherung und Anzeige von Daten der Logikschaltung (2, 12),
- eine zum Einprogrammieren der Daten dienende Treiberschaltung (5) für das Anzeigefeld (3),
- eine Einrichtung (2, 11) zur kontaktlosen Kommunikation mit einem externen Lese- und/oder Schreibgerät,
- wobei für die drucktechnische Herstellung des bistabilen Anzeigefelds (3) organische, elektrophoretische oder ferroelektrische Lösungen oder Flüssigkristalle verwendet werden
**dadurch gekennzeichnet,**
**dass** die Logikschaltung (2,12), die Treiberschaltung (5) und die Einrichtung (2, 11) zur drahtlosen Kommunikation drucktechnisch hergestellt werden, wobei intrinsisch leitende polymere Pasten verwendet werden.

2. Verfahren nach Anspruch 1, **dadurch gekennzeichnet, dass** die drucktechnische Herstellung unter Verwendung mindestens eines der folgenden Verfahren erfolgt:
- Tief-, Hoch-, Flach- oder Durchdruckverfahren wie beispielsweise Stichtiefdruck, Flexodruck, Letterset, Offsetdruck, Siebdruck,
- Digitale Druckverfahren wie beispielsweise Ink-Jet- oder Transfer-Druckverfahren.

3. Sicherheits- oder Wertdokument, welches enthält:
- eine Logikschaltung (2, 12)
- ein bistabiles Anzeigefeld (3) zur Speicherung und Anzeige von Daten der Logikschaltung (2, 12), für dessen drucktechnische Herstellung organische, elektrophoretische oder ferroelektrische Lösungen oder Flüssigkristalle verwendet werden,
- eine zum Einprogrammieren der Daten dienende polymer-elektronische Treiberschaltung (5) für das Anzeigefeld (3),
- eine Einrichtung (2, 11) zur kontaktlosen Kommunikation mit einem externen Lese- und/oder Schreibgerät,
**dadurch gekennzeichnet, dass** die Logikschaltung (2,12), die Treiberschaltung (5) und
die Einrichtung (2, 11) zur drahtlosen Kommunikation drucktechnisch hergestellt sind, wobei intrinsisch leitende polymere Pasten verwendet werden.

## Claims

1. Method for producing a security document or a valuable document, the document containing
- a logic circuit (2, 12),
- a bistable display field (3) for storing and displaying data of the logic circuit (2, 12),
- a driver circuit (5), which serves for programming the data, for the display field (3),
- a device (2, 11) for contactlessly communicating with an external read and/or write appliance,
- wherein organic, electrophoretic or ferroelectric solutions or liquid crystals are used for producing by printing technology the bistable display field (3)
**characterized in that**
the logic circuit (2, 12), the driver circuit (5) and the device (2, 11) for wireless communication are produced by printing technology, wherein intrinsically conductive polymer pastes are used.

2. Method according to Claim 1, **characterized in that** the production by printing technology is effected using at least one of the following methods:
- intaglio, relief, planographic or stencil printing methods such as copperplate printing, flexographic printing, letterset printing, offset printing, screen printing,
- digital printing methods such as inkjet printing or transfer printing methods.

3. Security document or valuable document, containing:
- a logic circuit (2, 12),
- a bistable display field (3) for storing and displaying data of the logic circuit (2, 12), for whose production by printing technology organic, electrophoretic or ferroelectric solutions or liquid crystals are used,
- a polymer-electronic driver circuit (5), which serves for programming the data, for the display field (3),
- a device (2, 11) for contactlessly communicating with an external read and/or write appliance,
**characterized in that** the logic circuit (2, 12), the driver circuit (5) and the device (2, 11) for wireless communication are produced by printing technology, wherein intrinsically conductive polymer pastes are used.

## Revendications

1. Procédé de fabrication d'un document de sécurité ou de valeur, le document contenant
- un circuit logique (2, 12),
- un champ d'affichage bistable (3) destiné à mémoriser et afficher des données du circuit logique (2, 12),
- un circuit pilote (5) pour le champ d'affichage (3), servant pour la programmation de données,
- un dispositif (2, 11) pour la communication sans contact avec un appareil de lecture et/ou d'écriture externe,
- dans lequel on utilise, pour la fabrication par technique d'impression du champ d'affichage bistable (3), des solutions organiques, électrophorétiques ou ferroélectriques ou des cristaux liquides,
**caractérisé en ce que** l'on fabrique par technique d'impression le circuit logique (2, 12), le circuit pilote (5) et le dispositif (2, 11) pour la communication sans fil, dans lequel on utilise des pâtes polymères intrinsèquement conductrices.

2. Procédé selon la revendication 1, **caractérisé en ce que** l'on effectue la fabrication par technique d'impression en utilisant au moins un des procédés suivants:
- des procédés d'impression en creux, en relief, à plat ou par sérigraphie comme par exemple l'impression en taille douce, par flexographie, en offset sec, en offset, par sérigraphie,
- des procédés d'impression numériques comme par exemple des procédés d'impression à jet d'encre ou par transfert.

3. Document de sécurité ou de valeur, qui contient:
- un circuit logique (2, 12),
- un champ d'affichage bistable (3) destiné à mémoriser et afficher des données du circuit logique (2, 12), pour la fabrication duquel par technique d'impression on utilise des solutions organiques, électrophorétiques ou ferroélectriques ou des cristaux liquides,
- un circuit pilote électronique polymère (5) pour le champ d'affichage (3), servant pour la programmation des données,
- un dispositif (2, 11) pour la communication sans contact avec un appareil de lecture et/ou d'écriture externe,
**caractérisé en ce que** le circuit logique (2, 12), le circuit pilote (5) et le dispositif (2, 11) pour la communication sans fil sont fabriqués par une technique d'impression, dans laquelle on utilise des pâtes polymères intrinsèquement conductrices.
